# EUROPÄISCHE PATENTSCHRIFT

(11) **EP 0 964 826 B1**
(45) Veröffentlichungstag und Bekanntmachung des Hinweises auf die Patenterteilung: **19.03.2003**
(21) Anmeldenummer: 98965853.9
(22) Anmeldetag: 17.12.1998
(51) Int. Cl.: B65H 54/70

(54) **FADENFÜHLER**
THREAD DETECTOR
TATEUR DE FIL

(30) Priorität: 17.12.1997 DE 19756242
(43) Veröffentlichungstag der Anmeldung: 22.12.1999
(73) Patentinhaber: IROPA AG, 6340 Baar (CH)
(72) Erfinder: MAGNUSSON, Patrik, Jonas, S-50638 Boras (SE); HAGSTRÖM, Staffan, S-52302 Timmele (SE)
(74) Vertreter: Grünecker, Kinkeldey, Stockmair & Schwanhäusser Anwaltssozietät
(86) Internationale Anmeldenummer: EP9808300
(87) Internationale Veröffentlichungsnummer: WO99031001

(56) Entgegenhaltungen:
- US-A- 4 525 705
- US-A- 4 710 646
- US-A- 5 424 723

## Beschreibung

Die Erfindung betrifft einen Fadenfühler der im Oberbegriff des Patentanspruchs 1 angegebenen Art.

In der fadenverarbeitenden Technologie werden einen Faden mechanisch beaufschlagende Fadenfühler verwendet, z.B. in Fadenliefergeräten zum Abtasten von sich hauptsächlich quer zur Fadenachse bewegenden Fadenwindungen. Dabei hat sich eine Ausbildung durchgesetzt, bei der der Fadenfühler aus einem Drahtabschnitt so gebogen wird, so daß sein Fadenfuß eine in etwa U-förmige Zunge bildet, die mit ihrer Längsachse in etwa quer zur Fadenachse ausgerichtet ist, und an deren Unterseite der abzutastende Faden entlangstreicht.

Aus der Bedienungs- und Wartungsanleitung IWF 9007, 9107, 9207 der Firma IRO AB mit der Referenznummer 07-6930-0812-01/9647, S. 10, 44, 50, und 51, ist ein Fadenfühler bekannt, der als zweischenkeliger Drahtbügel ausgebildet und schwenkbar mit einer im Gehäuse eines Fadenliefergeräts gelagerten Achse derart gehalten ist, daß sein nach unten abgekröpfter Fadenfuß auf den Fadenwindungen eines auf der Speichertrommel des Fadenliefergerätes vorwärts wandernden Fadenvorrats aufliegt und durch die Fadenwindungen aus einer Grundstellung auslenkbar ist, um für eine Steuerungs- oder Überwachungseinrichtung Signale abzugeben. Der U-förmige, zweischenkelige Fadenfuß weist in Bewegungsrichtung der Fadenwindungen und ist schräg nach unten geneigt. In der U-Beuge des Fadenfußes sammeln sich im Betrieb des Fadenliefergerätes Verunreinigungen und vor allem Flusen, bis gegebenenfalls ein am Fühlerfuß hängender Flusenschweif entsteht. Diese Flusenansammlung in der U-Beuge und der Flusenschweif können nicht nur zu Funktionsstörungen bei der Fadenabtastung, sondern auch zu Störungen stromab des Fadenfühlers und zu Gewebeschaden führen, wenn eine solche Ansammlung losgerissen wird und sich mit dem Faden weiterbewegt. Die Gefahr einer Störung durch solche Ansammlungen ist insbesondere bei Fadenfühlern groß, die im störungsfreien Betrie permanent auf Fadenwindungen aufliegen, beispielsweise bei einem Fadenbruchsensor, der die ersten Fadenwindungen im Fadenvorrat in einem Fadenliefergerät auf Anwesenheit überwacht.

Der Erfindung liegt die Aufgabe zugrunde, einen Fadenfühler der eingangs genannten Art zu schaffen, der sich durch eine gesteigerte Betriebssicherheit auszeichnet.

Die gestellte Aufgabe wird mit den Merkmalen des Patentanspruchs 1 gelöst.

Die unterbrechungsfreie Fläche zumindest im Bereich der Auflage des Fühlerfußes schließt das Sammeln von Verunreinigungen und Flusen im Fühlerfuß aus, und damit auch die Entstehung eines gefürchteten Flusenschweifes. Hinzu kommt, daß mit der unterbrechungsfreien Fläche im Bereich der Auflage der Faden durch den Auflagedruck des Fadenfühlers sehr schonend belastet wird, was für empfindliche Fadenqualitäten und/oder hohe Fadengeschwindigkeiten günstig ist. Insgesamt wird auf diese Weise die Betriebssicherheit des Fadenfühlers verbessert, weil Störungen durch Ansammlungen von Verunreinigungen im Fühlerfuß vermieden sind und sich die mechanische Belastung am abzutastenden Faden reduziert (verminderte Fadenbruchgefahr).

Gemäß Anspruch 2 ist die unterbrechungsfreie Fläche bis zumindest in den Beginn des Schafts des Fühlerfußes verlängert, um den zwangsweise bei der Fadenverarbeitung auftretenden Flusen keine Möglichkeiten zum Hängenbleiben zu geben.

Gemäß Anspruch 3 wird der Auflagedruck des Fühlerfußes auf den Faden verteilt. Eine in etwa geradlinige Erzeugende kann konkav, tatsächlich gerade oder konvex sein, ggfs. abhängig davon, in welcher geometrischen Form sich der abzutastende Faden bei der Abtastung befindet.

Gemäß Anspruch 4 sollte die unterbrechungsfreie Fläche konvex gekrümmt oder aus mehreren Flächenabschnitten zusammengesetzt sein, um einerseits dem passierenden Faden einen geringen und gleichbleibenden Widerstand entgegenzusetzen, und andererseits den Fühlerfuß durch den Faden ordnungsgemäß auslenken zu können.

Im Spitzenabschnitt des Fühlerfußes sollte gemäß Anspruch 5 die Fläche einen im wesentlichen zur Speichertrommel parallelen Teil haben, dessen Größe ausreicht, inbesondere bei Fadenseparation zwei benachbarte Windungen gleichzeitig zu überdecken.

Gemäß Anspruch 6 sollte die unterbrechungsfreie Fläche im Randbereich gerundet oder abgeschrägt sein, um, falls sie gleichzeitig die Auflage bildet, gegebenenfalls für den Faden gefährliche Kanten oder Schneiden auszuschließen.

Gemäß Anspruch 7 ist der Fühlerfuß ein Formteil, vorzugsweise aus Metall oder Kunststoff, in welchen die unterbrechungsfreie Fläche einstückig integriert ist. Diese Ausführungsform ist herstellungstechnisch von Vorteil. Da der Fühlerfuß nur mit seiner Fläche wirken soll, kann er zur Gewichtseinsparung sogar hohl sein.

Gemäß Anspruch 8 wird der Schaft von zwei beabstandeten Schenkeln gebildet, die mit ihren Außenkonturen zueinander parallel oder sogar zur Auflage konvergierend in den Fühlerfuß übergeführt sind. Dies ist besonders wichtig bei Verwendung des Fühlerfußes in einem Fadenliefergerät, weil beim Einfädeln oder aufgrund anderer Einflüsse manchmal der Faden vorübergehend abgehoben sein kann und dann gegen den Schaft läuft. Der Schaft sollte dann den Faden allein unter dessen Fadenspannung selbsttätig bis unter die Auflage gleiten lassen, so daß ein Verhängen des Fadens am Fühlerfuß bzw. am Schaft ausgeschlossen ist.

Gemäß Anspruch 9 ist alternativ der Fühlerfuß aus einem Drahtabschnitt gebildet, z.B: gebogen, wobei der Zwischenraum zwischen den Schenkeln durch einen Einsatz (hohl oder massiv) ausgefüllt ist. Der Einsatz besetzt sozusagen den Zwischenraum, so daß sich dort keine Verunreinigungen und Flusen mehr festlegen können.

Gemäß Anspruch 10 ist der aus Draht gebogene Fühlerfuß mit einem schuhartigen Überzug versehen, der ebenfalls das Festsetzen von Verunreinigungen und Flusen im Zwischenraum zwischen den Schenkeln verhindert und auch die Auflage bildet.

Gemäß Anspruch 11 ist der Zwischenraum zwischen den Schenkeln des aus Draht gebogenen Fühlerfußes durch eine membranartiges flächiges Element abgedeckt, das entweder hinter die Auflage zurücktritt oder die Auflage bildet. Auch hierbei wird dem Festsetzen von Verunreinigungen und Flusen durch die unterbrechungsfreie Fläche zwischen den Schenkeln entgegengewirkt.

Gemäß Anspruch 12 ist der Fühlerfuß ein kufenartiges flächiges Element, das die Auflage und die unterbrechungsfreie Fläche besitzt und am Schaft frei auskragend angebracht ist. Dies ist eine besonders leichtgewichtige und baulich einfache Ausführungsform, bei der das Festsetzen von Verunreinigungen und Flusen ausgeschlossen ist.

Sollte durch das Abdecken des Zwischenraums zwischen den Schenkeln des aus Draht gebogenen Fühlerfußes gegenüber dem Faden im Fühlerfuß ein Hohlraum verbleiben, dann könnte dieser Hohlraum gemäß Anspruch 13 durch eine Füllung ausgefüllt sein, um das Eindringen von Verunreinigungen oder Flusen zu verhindern. Diese Füllung könnte beispielsweise Schaumstoff oder anderes Material (z.B. Vergußmasse) sein, das keine andere Funktion als die Besetzung des Hohlraumes hat.

Anhand der Zeichnung wird ein Fadenfühler herkömmlicher Bauweise und werden Ausführungsformen des Erfindungsgegenstandes erläutert. Es zeigen:
- Fig. 1: einen Fadenfühler gemäß dem Stand der Technik in einer Seitenansicht und einer Draufsicht,
- Fig. 2 - 6: unterschiedliche Ausführungsformen von Fadenfühlern gemäß der Erfindung,
- Fig. 7 + 8: einen Querschnitt und eine Draufsicht einer weiteren Ausführungsform eines Fühlerfußes eines Fadenfühlers,
- Fig. 9: eine perspektivische Druntersicht einer weiteren Ausführungsform eines Fühlerfußes, und
- Fig. 10: eine perspektivische Seitenansicht, teilweise im Schnitt, einer Sensor-vorrichtung mit mehreren Fadenfühlern in einem Fadenliefergerät.

In Fig. 1 ist (in zwei Ansichten) ein Fadenfühler F konventioneller Ausbildung bei der Fadenabtastung gezeigt. Der Fadenfühler ist als zweischenkeliger Bügel aus einem Drahtmaterial 1 mit Schenkeln 2 und 3 gebogen, die ihren Umkehrpunkt in einer Beuge 4 haben und den über einen Schaft 6 gegenüber dem Fühlerarm F abgekröpften Fühlerfuß A bilden. Mit den Unterseiten der Schenkel 2, 3 wird im Fühlerfuß A eine Auflage B definiert, an der entlang der Faden Y beim Abtasten gleitet. Über die Auflage B wird der Fadenfühler F in Richtung des Doppelpfeiles angehoben, um beispielsweise ein Signal zu erzeugen, das die Anwesenheit des Fadens Y (gegebenenfalls mehrerer Fadenwindungen) unter dem Fühlerfuß A repräsentiert. In der unteren Darstellung von Fig. 1 ist erkennbar, daß zwischen den Schenkeln 2, 3 im Bereich des Fühlerfußes A ein Zwischenraum 5 vorliegt, der sich zwickelförmig zur Beuge 4 hin verengt. Bei der Fadenverarbeitung treten zwangsweise Flusen auf, die die unangenehme Tendenz haben, sich an jeder dafür geeigneten Stelle zu sammeln und Flusenbüschel zu bilden. Der Zwischenraum 5 füllt sich erfahrungsgemäß relativ rasch mit Verunreinigungen und Flusen, die ein Flusensbüschel L bilden. Werden weitere Flusen zugeführt, kann es sogar zur Entstehung eines Flusenschweifes L' kommen, der in Bewegungsrichtung der bzw. des Fadens Y nachgeschleppt wird. Das Flusenbüschel L bzw. der Flusenschweif L' kann zu Funktionsstörungen führen und das Arbeiten des Fadenfühlers erheblich beeinträchtigen. Außerdem liegt der Fühlerfuß A mit der Auflage B im wesentlichen nur linienförmig auf dem Faden Y auf, wodurch sich gegebenenfalls eine lokale hohe Belastung für den Faden ergibt.

In Fig. 2 ist bei einem erfindungsgemäßen Fadenfühler aus Drahtmaterial mit den Schenkeln 2, 3 im Fühlerfuß A ein flächiges Element 7 im Bereich der Auflage B eingesetzt, das eine unterbrechungsfreie Fläche P aufweist. Das Element 7 kann sogar, wie bei 8 gezeigt, vom Fühlerfuß A bis in den Schaft 6 verlängert sein. Der Fühlerfuß A beaufschlagt den Faden gegebenenfalls mit der Fläche P und den beiden, die Auflage B bildenden Schenkeln 2, 3. Im Zwischenraum 5 können sich keine Flusen mehr verfangen bzw. können sich Flusen nur mehr in ungefährlichem Ausmaß absondern.

In Fig. 3 ist an der Unterseite des Fühlerfußes A ein flächiges Element 7' angebracht, das gegebenenfalls bis in den Schaft 6 (bei 8) verlängert ist und sowohl die Auflage B als auch die unterbrechungsfreie Fläche P bildet, mit der der Fühlerfuß A den Faden beaufschlagt. Zweckmäßigerweise sind die Ränder des Elementes 7' gerundet hoch gezogen (bei 9 angedeutet). Im Zwischenraum 5 können sich keine Flusen mehr sammeln, bzw. nur mehr in einem ungefährlichen Ausmaß.

In Fig. 4 ist über den Fühlerfüß A ein schuhartiger Überzug 7" gezogen, der sich gegebenenfalls bis zum Schaft 6 erstreckt und den Zwischenraum 5 sowohl von unten als auch von oben abdeckt. Die Auflage B und die Fläche P, mit denen der Faden beaufschlagt wird, werden vom Überzug 7" gebildet. Der im Bereich des Zwischenraumes 5 und im Inneren des Überzuges 7" entstehende Hohlraum kann eine Füllung 10, z.B. Schaumstoff oder ein anderes Material, enthalten. Es wäre auch denkbar, den Überzug 7" beim Schaft zu verschließen.

In Fig. 5 ist im Fühlerfuß A ein membranartiges, flächiges Element 7"' zwischen die Schenkel 2, 3 eingefügt, das die Fläche P bildet und den Zwischenraum 5 abdeckt, dabei jedoch höher liegt als die Auflage B. Dadurch wird es Verunreinigungen und Flusen unmöglich, sich zu sammeln und zu Störungen zu führen.

In Fig. 6 ist ein ähnliches flächiges Element T vorgesehen, wie es in Fig. 3 zum Abdecken des Zwischenraumes 5 verwendet wird. In Fig. 6 bildet das flächige Element 7', das die Form einer Kufe haben kann, direkt den Fühlerfuß A. Zu diesem Zweck ist das Element 7' an den Schenkeln 2, 3, die den Schaft 6 bilden, befestigt. Das Element 7' trägt die Fläche P und bildet die Auflage B, mit der der Fühlerfuß A den Faden beaufschlagt. Das Element 7' kann einen gerundet hochgezogenen Rand 9 aufweisen und bei 8 bis in den Schaft 6 verlängert sein.

In Fig. 7 ist in den Fühlerfuß A zwischen die Schenkel 2, 3 ein Einsatz 11 eingefügt, der den Zwischenraum 5 ausfüllt und sich gegebenenfalls bis zur Auflage B erstreckt bzw. diese bildet. Der Einsatz 11 definiert eine unterbrechungsfreie Fläche P, die das Festsetzen von Flusen und Verunreinigungen im Zwischenraum 5 verhindert. Der Einsatz ist gegebenenfalls bis zum Schaft 6 hochgezogen (wie gezeigt) und schmiegt sich beispielsweise mit einer randseitigen Hohlkehle an die Krümmung der Schenkel 2, 3 (bei rundem Drahtmaterial) an. Der Einsatz, der beispielsweise aus Kunststoff besteht, könnte auch eingeklebt oder auf ander Weise festgelegt werden.

In den Fig. 2 bis 8 kann die Fläche P in etwa parallel zur Hauptebene des Fühlerfußes A und eben sein. Alternativ ist jedoch auch eine konvexe Krümmung nach unten, und zwar im Längsschnitt und/oder im Querschnitt, möglich. Die Elemente 7, 7', 7", 7"' könnten aus Kunststoff oder Blech gebildet sein.

In Fig. 9 ist der Fühlerfuß A mit seinen Schenkeln 2', 3' ein massiver oder hohler Formteil aus Kunststoff oder Metall, der entweder einstückig mit dem nicht weiter gezeigten Fühlerarm F verbunden ist oder an diesem angebracht wird. Die unterbrechungsfreie Fläche P an der Unterseite des Fühlerfußes A ist - in Bewegungsrichtung des Fadens Y - mit einer konkaven Krümmung ausgebildet oder aus einzelnen, stumpf aneinander anschließenden Flächenabschnitten 12 gebildet. An der Spitze des Fühlerfußes A sollte ein im wesentlichen zur Speichertrommel-Oberfläche paralleler und in etwa ebener Flächenabschnitt einer Größe vorliegen, die gewährleistet, daß auch bei Fadenseparation zwei benachbarte Fadenwindungen überdeckt werden. Femer kann die Fläche P in Richtung der Fadenlängsachse in etwa eben sein, oder konkav oder konvex gekrümmt. Der äußere Randbereich der Fläche P ist zweckmäßigerweise gerundet oder abgeschrägt (bei 15 bzw. 15'). Die Fläche P ist bis zum Beginn des Schaftes 16 verlängert und läuft dort mit einem Querrand 14 und einer Querwand 13 aus. Auch die Oberseite des Fühlerfußes weist eine unterbrechungsfreie Fläche P' auf. Die Schenkel 2', 3' verlaufen entweder parallel und mit Abstand zueinander oder konvergieren sogar zum Fühlerfuß 8 hin. Diese Bauweise ist auch bei den Ausführungsformen der Fig. 2 bis 8 vorgesehen, und zwar im Hinblick auf die Verwendung des Fühlerarms in einem Fadenliefergerät, bei dem (z.B. beim Einfädeln) der Faden zunächst seitlich an einem der Schenkel zur Anlage kommt und dann unter der in ihm herrschenden Zugspannung selbsttätig bis unter die Auflage B gezogen werden muß, ohne sich am Fühlerarm oder Fühlerfuß verhängen zu können. Beispielsweise wird Leichtmetall zur Herstellung des Fühlerfußes A verwendet.

In Fig. 10 ist von einem Fadenliefergerät D ein Aufwickelelement 21 angrenzend an eine stationäre Speichertrommel T gezeigt, auf der der Faden Y in nebeneinanderliegenden Windungen aufgewickelt und bei Verbrauch in Fig. 10 nach rechts überkopf der Speichertrommel T abgezogen wird. Das Fadenliefergerät besitzt in diesem Bereich drei Fadensensoren S1, S2, S3, jeweils mit einem Fühlerarm F und einem Fühlerfuß A, beispielsweise gemäß Fig. 9. Die Fühlerfüße A greifen von außen aus einem Sensorgehäuse 20 in Richtung zur Speichertrommel T, die in diesem Bereich mit einer längsverlaufenden Vertiefung 22 ausgebildet ist, die der Faden Y überspannt. Der erste Sensor S1 ist beispielsweise ein Fadenbruchsensor, der überwacht, ob die ersten Windungen des Fadenvorrats ordnungsgemäß anwesend sind oder nicht. Solange Windungen vorhanden sind, verweilt der Fühlerarm F in einer angehobenen Position. Bleiben diese ersten Windungen aus, dann sinkt er ab, woraus ein Signal für eine Störung erzeugt wird (Fadenbruch). Der zweite Sensor S2 ist ein Minimalsensor, der die minimal zulässige Größe des Fadenvorrats auf der Speichertrommel T überwacht und bei Abwesenheit des Fadens in diesem Bereich ein Signal erzeugt, mit dem der Antrieb für das Aufwickelelement 21 eingeschaltet oder beschleunigt wird, um den Fadenvorrat zu ergänzen. Der dritte Sensor S3 ist ein Maximalsensor, der die maximal zulässige Größe des Fadenvorrats überwacht und bei Anwesenheit von Faden Y in diesem Bereich ein Signal zum Abstellen oder verzögern des Antriebs des Aufwickelelementes erzeugt. Die Windungen des Fadens Y wandern in Fig. 10, z.B. mit einer Fadenseparation, von links nach rechts.

Die drei Fühlerarme F sind auf einer gemeinsamen Achse 18 schwenkbar gelagert und werden durch eine Federanordnung C in Richtung auf eine definierte Grundstellung (abgesenkt) belastet. Jeder Fühlerarm F besteht aus einem Fühlerarmteil 17, der einen Anschlag 19 zur Zusammenarbeit mit der Federanordnung C sowie eine Steckfassung 16 trägt. In die Steckfassung 16 ist beispielsweise ein Schenkel 2', 3' des Fühlerfußes A eingesteckt. Ferner sind Abtastvorrichtungen T für jeden Fühlerarm F vorgesehen, die, z.b. berührungslos und auf opto-elektronischem Weg, Signale erzeugen, abhängig davon, ob sich der zugeordneten Fühlerarm F in der Grundstellung befindet oder daraus verdrängt wurde. In der Grundstellung befindet sich jeder Fühlerfuß A mit seiner in Fig. 10 nicht hervorgehobenen Auflage B bzw. Fläche P im Abstand vom Grund der Vertiefung 22. Der Abstand ist so bemessen, daß der Faden Y bei Durchgang unter dem Fühlerfuß den Fühlerfuß nach oben aus der Grundstellung verdrängt. In der Sensorvorrichtung gemäß Fig. 10 sind drei Sensoren miteinander auf kleinem Bauraum kombiniert. Es könnten jedoch auch mehr als drei Sensoren oder weniger vorgesehen sein. Die Fühlerfüße A sind baugleich (rationelle Herstellung); zur Anpassung an die jeweilige Einbaubedingung wird der jeweils nicht in eine Steckfassung 16 eingesetzte Schenkel 2', 3' auf die notwendige Länge gekürzt.

## Patentansprüche

1. Fadenfühler, insbesondere für einen Fadensensor in einem Fadenliefergerät, mit einem Fühlerfuß (A), der eine mit einem Faden (Y) in Kontakt bringbare, im wesentlichen ebene Auflage (B) bildet, **dadurch gekennzeichnet, daß** der Fühlerfuß (A) zumindest im Bereich seiner Auflage (B) eine unterbrechungsfreie Fläche (P) aufweist.

2. Fadenfühler nach Anspruch 1, **dadurch gekennzeichnet, daß** der Fühlerfuß (A) anschließend an die Auflage (B) einen gegenüber der Hauptebene der Auflage (B) abknickenden Schaft (6) aufweist, und daß die Fläche (P) von der Auflage (B) bis in den Schaft (6) verlängerbar ist.

3. Fadenfühler nach Anspruch 1, **dadurch gekennzeichnet, daß** die Fläche (P) eine zur Fadenachse in etwa parallele in etwa geradlinige Erzeugende besitzt.

4. Fadenfühler nach Anspruch 3, **dadurch gekennzeichnet, daß** die Fläche (P) in zur Erzeugenden senkrechter Richtung und bezüglich des Fadens konvex gekrümmt oder aus mehreren erhaben zueinander abknickenden Flächenabschnitten (12) zusammengesetzt ist.

5. Fadenfühler nach Anspruch 1, **dadurch gekennzeichnet, daß** die Auflage (B) an der Fühlerfußspitze einen im wesentlichen zur Bewegungsrichtung des Fadens (4) parallelen und in etwa ebenen Teil in einer Größe aufweist, mit der mindestens zwei nebeneinanderliegende Fäden oder Fadenwindungen überdeckbar sind.

6. Fadenfühler nach Anspruch 1, **dadurch gekennzeichnet, daß** die geschlossene Fläche (P) entlang ihres Außenrandes gerundet oder abgeschrägt ist (bei 15).

7. Fadenfühler nach Anspruch 1, **dadurch gekennzeichnet, daß** der Fühlerfuß (A) ein massiver oder hohler Formteil, vorzugsweise aus Metall oder Kunststoff, ist, in den die Fläche (P) einstückig integriert ist.

8. Fadenfühler nach wenigstens einem der vorhergehenden Ansprüche, **dadurch gekennzeichnet, daß** im Schaft (6) und im Fühlerfuß (A) zwei beabstandete Schenkel (2, 3; 2', 3') vorgesehen sind, deren Außenkonturen vom Schaft (6) zueinander parallel oder sogar in Verlaufsrichtung zur Auflage (B) konvergierend in den Fühlerfuß (A) übergeführt sind.

9. Fühlerfuß nach Anspruch 1, **dadurch gekennzeichnet, daß** der Fühlerfuß (A) zweischenkelig mit einem Zwischenraum (5) zwischen den Schenkeln (2, 3) aus einem Drahtabschnitt (1) gebildet ist, und daß zumindest im Bereich der Auflage (B) ein hohler oder massiver Einsatz (11) den Zwischenraum (5) ausfüllt, wobei die Fläche (P) und gegebenenfalls die Auflage (B) an dem Einsatz (11) angeordnet ist bzw. sind.

10. Fadenfühler nach Anspruch 1, **dadurch gekennzeichnet, daß** der Fühlerfuß (A) zweischenkelig mit einem Zwischenraum (5) zwischen den Schenkeln (2, 3) aus einem Drahtabschnitt (1) gebildet ist, und daß im Bereich der Auflage (B) ein schuhartiger Überzug (7") auf dem Fühlerfuß (A) angebracht ist, der die Auflage (B) und die Fläche (P) bildet.

11. Fadenfühler nach Anspruch 1, **dadurch gekennzeichnet, daß** der Fühlerfuß (A) zweischenkelig mit einem Zwischenraum (5) zwischen den Schenkeln (2, 3) ausgebildet ist, und daß der Zwischenraum (5) durch wenigstens ein membranartiges flächiges Element (7, 7', 7"') abgedeckt ist, das die Fläche (P) bildet und entweder auf den Schenkeln (2, 3) angeordnet oder zwischen die Schenkel (2, 3) eingesetzt ist.

12. Fadenfühler nach Anspruch 1, **dadurch gekennzeichnet, daß** der Fühlerfuß (A) ein kufenartiges flächiges Element (7') ist, das die Fläche (P) und die Auflage (B) aufweist und an dem Schaft (6), vorzugsweise an den Schenkeln (2, 3), frei auskragend angebracht ist.

13. Fadenfühler nach wenigstens einem der vorhergehenden Ansprüche, **dadurch gekennzeichnet, daß** ein Hohlraum im Fühlerfuß (A) eine Füllung (10) enthält.

## Claims

1. Yarn feeler, particularly for a yarn sensor in a yarn feeding device, having a feeler foot (A) forming an essentially even resting surface (B), which is brought into contact with a yarn (Y) **characterised in that** said feeler foot (A) is provided with an uninterrupted surface (P) at least in the region of its resting surface (B).

2. Yarn feeler as in claim 1, **characterised in that** said feeler foot (A) in continuation of said resting surface (B) is provided with a shank (6) bent upwardly from the main plane of the resting surface (B), and that said surface (P) is extended from said resting surface (B) into said shank (6).

3. Yarn feeler as in claim 1, **characterised in that** said surface (P) has an essentially linear generatrice being substantially parallel to the yarn axis.

4. Yarn feeler as in claim 3, **characterised in that** said surface (P) is curved convexly in relation to the yarn and in a direction perpendicular to said generatrice or is combined of several surface sections (12) forming obtuse angles with another.

5. Yarn feeler as in claim 1, **characterised in that** said resting surface (B) includes a substantially even part with a size allowing to cover at least two consecutive yarns or yarn turns, said part being located at the feeler foot tip and being substantially parallel to the moving direction of the yarn (Y).

6. Yarn feeler as in claim 1, **characterised in that** the uninterrupted closed surface (P) is rounded or chamfered (15) along its outer edge.

7. Yarn feeler as in claim 1, **characterised in that** said feeler foot (A) is a solid or hollow formed part, preferably made of metal or plastic material, into which said surface (P) is integrated unitarily.

8. Yarn feeler as in at least one of the preceding claims, **characterised in that** in the shank (6) and in the feeler foot (A) two spaced apart legs (2, 3; 2', 3') are provided, the outer contours of which extend from the shank into the feeler foot (A) parallel to another or even converging in the direction towards the resting surface (B).

9. Feeler foot as in claim 1, **characterised in that** said feeler foot (A) is formed of a wire section (1) with two legs and with an interspace (5) in-between said legs (2, 3), that at least in the region of the resting surface (B) a hollow or solid insert (11) is provided for filling the interspace (5), with said surface (P) and optionally said resting surface (B) being provided on said insert (11).

10. Yarn feeler as in claim 1, **characterised in that** said feeler foot (A) is formed of a wire section (1) with two legs and an interspace (5) in-between said legs (2, 3), and that in the region of said resting surface (B) a shoe-like cover (7") is provided on said feeler foot (A), which cover (7") forms the resting surface (B) and optionally said surface (P).

11. Yarn feeler as in claim 1, **characterised in that** said feeler foot (A) is formed with two legs and an interspace (5) in-between said legs (2, 3), and that said interspace (5) is covered by at least one membrane-like planar element (7, 7', 7") which forms said surface (P) and which is either provided on said legs (2, 3) or is inserted in-between said legs (2, 3).

12. Yarn feeler as in claim 1, **characterised in that** said feeler foot (A) is formed as a runner-like element (7') including the surface (P) and the resting surface (B) and the element (7') being secured at the shank, preferably at said legs (2, 3), in a freely cantilevering fashion.

13. Yarn feeler as in at least one of the preceding claims, **characterised in that** a cavity provided within the feeler foot (A) contains a filling (10).

## Revendications

1. Tâteur de fil, notamment pour un détecteur de fil dans un appareil de délivrance de fil, comportant un pied de tâteur (A), qui forme un support essentiellement plat (B) pouvant être amené en contact avec un fil (Y), **caractérisé en ce que** le pied (A) du tâteur comporte une surface ininterrompue (P) au moins dans la zone de son support (B).

2. Tâteur de fil selon la revendication 1, **caractérisé en ce que** le pied (A) du tâteur comporte, à la suite du support (B), une tige (6) qui est inclinée par rapport au plan principal du support (B) et que la surface (P) peut être prolongée depuis le support (B) jusque dans la tige (6).

3. Tâteur de fil selon la revendication 1, **caractérisé en ce que** la surface (P) possède une génératrice approximativement rectiligne, qui est approximativement parallèle à l'axe du fil.

4. Tâteur de fil selon la revendication 3, **caractérisé en ce que** la surface (P) est cintrée dans une direction perpendiculaire à la génératrice, avec une forme convexe par rapport au fil ou bien est formée par la réunion de plusieurs éléments de surface (12) qui sont inclinés les uns par rapport aux autres.

5. Tâteur de fil selon la revendication 1, **caractérisé en ce que** le support (B) comporte, sur la pointe du pied du tâteur, une partie approximativement plane et essentiellement parallèle à la direction de déplacement du fil (4) et possédant une taille telle qu'elle recouvre au moins deux fils disposés côte-à-côte ou deux spires de fils disposées côte-à-côte.

6. Tâteur de fil selon la revendication 1, **caractérisé en ce que** la surface fermée (P) est arrondie ou biseautée (en 15) le long de son bord extérieur.

7. Tâteur de fil selon la revendication 1, **caractérisé en ce que** le pied (A) du tâteur est une pièce moulée massive ou évidée, de préférence réalisée en une matière plastique et dans laquelle la surface (P) est intégrée d'un seul tenant.

8. Tâteur de fil selon au moins l'une des revendications précédentes, **caractérisé en ce que** dans la tige (6) et dans le pied (P) du tâteur sont prévues deux branches distantes (2, 3; 2', 3'), dont les contours extérieurs se prolongent depuis l'arbre en étant parallèles entre eux ou même en convergeant en direction du support (B), pour rejoindre le pied (A) du tâteur.

9. Pied de tâteur selon la revendication 1, **caractérisé en ce que** le pied (A) du tâteur est agencé avec deux branches présentant un espace intercalaire (5) situé entre les branches (2, 3) et formées d'un tronçon de fil (1) et qu'au moins au niveau du support (B), un insert creux ou massif (11) remplit l'espace intercalaire (5), la surface (P) et éventuellement le support (B) étant disposés sur l'insert (11).

10. Tâteur de fil selon la revendication 1, **caractérisé en ce que** le pied (A) du tâteur est agencé avec deux branches présentant un espace intercalaire (5) situé entre les branches (2, 3) et formées d'un tronçon de fil (1) et qu'au niveau du support (B), est disposé, sur le pied (A) du tâteur, un revêtement en forme de chaussure (7"), qui forme le support (B) et la surface (P).

11. Tâteur de fil selon la revendication 1, **caractérisé en ce que** le pied (A) du tâteur est formé de deux branches avec un espace intercalaire (5) entre les branches (2, 3), et que l'espace intercalaire (5) est masqué par au moins un élément plat en forme de membrane (7, 7', 7"'), qui forme la surface (P), et est disposé sur les branches (2, 3) ou est inséré entre les branches (2, 3).

12. Tâteur de fil selon la revendication 1, **caractérisé en ce que** le pied (A) du tâteur est un élément en forme de fer à cheval (7'), qui possède la surface (P) et le support (B) et est disposé de manière à être librement en porte-à-faux sur la tige (6), de préférence sur les branches (2, 3).

13. Tâteur de fil selon au moins l'une des revendications précédentes, **caractérisé en ce qu'**une cavité dans le pied (A) du tâteur contient un remplissage (10).
